# EUROPÄISCHE PATENTSCHRIFT

(11) **EP 3 438 388 B1**
(45) Veröffentlichungstag und Bekanntmachung des Hinweises auf die Patenterteilung: **28.08.2024**
(21) Anmeldenummer: 18186476.0
(22) Anmeldetag: 31.07.2018
(51) Int. Cl.: E05D 11/00, E05D 11/10

(54) **MONTAGEHILFE**
ASSEMBLY AID
AIDE AU MONTAGE

(30) Priorität: 03.08.2017 AT 5014717 U
(43) Veröffentlichungstag der Anmeldung: 06.02.2019
(73) Patentinhaber: Roto Frank Fenster- und Türtechnologie GmbH, 70771 Leinfelden-Echterdingen (DE)
(72) Erfinder: Bachatz, Stefan, 8570 Voitsberg (AT)
(74) Vertreter: Speringer, Markus

(56) Entgegenhaltungen:
- EP-A1- 3 034 734
- WO-A1-00/34608
- WO-A1-00/37758
- DE-B3- 102013 108 085
- FR-A1- 2 905 136
- FR-A1- 2 962 777
- GB-A- 2 440 340
- US-B2- 9 522 447

## Beschreibung

### Technisches Gebiet

Die Erfindung betrifft eine Anordnung, aufwesend ein Band zur verdeckt liegenden Montage für eine Tür bzw. ein Fenster, wobei das Band einen über zwei Lagerelemente gelenkig mit dem Türrahmen verbundenen Bandlappen aufweist, welcher in eine entsprechende Aufnahme in einem Flügelteil am Türblatt bzw. Türprofil aufnehmbar ist, und wobei die Anordnung zusätzlich eine separate Montagehilfe aufweist.

### Stand der Technik

Bei Türbändern bzw. Türangeln werden jeweils ein Rahmenteil und ein Flügelteil gelenkig miteinander verbunden. Bei sichtbaren Türangeln weist dazu der Rahmenteil zumeist einen Drehbolzen auf, auf welchem ein entsprechendes Gegenstück am Flügelteil aufgesetzt wird. Das Gelenk wird folglich beim Einhängen der Tür erst ausgebildet. Es ist seit langem bekannt, dass das Einhängen von Tür- bzw. Fensterflügel einige Schwierigkeiten mit sich bringt, da der oft schwere und sperrige Flügel sehr präzise an die entsprechenden Stellen am Rahmen manövriert werden muss, damit sich das Türband entsprechend verbinden kann. Bei den oben beschriebenen sichtbaren Türangeln gibt es hierzu im Stand der Technik einige Hilfsvorrichtungen, welche zumeist als eine Art Leiteinrichtung nahe dem Drehbolzen am Rahmenteil aufgesteckt werden und durch entsprechende Leitabschnitte das Flügelteil beim Einsetzen in die richtige Lage zwingen.

Bei verdeckt liegenden Türbändern ergibt sich nun das zusätzliche Problem, dass das drehbare Gelenk des Türbandes bereits im Rahmenteil ausgebildet wird, indem ein Bandlappen drehbar darin gelagert ist. Dieser Bandlappen muss beim Einhängen des Flügels in entsprechende Ausnehmungen im Flügelteil manövriert und darin befestigt werden. Es kommt folglich beim Einhängen des Flügels die zusätzliche Schwierigkeit hinzu, dass die gelenkig beweglichen Bandlappen bei mehreren Scharnieren oftmals nicht in die gleiche Richtung zeigen bzw. sich beim Einhängvorgang bewegen, was die Arbeiten zusätzlich erschwert. Die EP 3034734 A1 offenbart ein derartiges Band.

Die FR 2962777 A1 zeigt eine komplizierte mehrteilige Greifzange, welche im Scharnierbereich einer Tür einsetzbar ist und mittels welcher ein Achsstift eingesetzt oder entfernt werden kann. Die Vorrichtung ist sehr aufwändig und dient nicht dem Einführen eines Bandlappens sondern eines Achsstifts, bei welchem die konkrete Winkelstellung im Gegensatz zur Stellung eines Bandlappens egal ist.

Die DE 102013108085 B3 zeigt eine Montagehilfe zum Fixieren eines Bandlappens gegenüber dem Verschwenken beim Einsetzen des Türflügels. Die Montagehilfe ist hülsenförmig mit entsprechenden Ausnehmungen und wird auf die Drehachse des Scharniers von oben aufgesetzt. Es ist nur möglich, die Bandlappen in einer einzigen Stellung zu fixieren und nicht in beliebigem Winkel. Ferner kann diese Vorrichtung aufgrund des Aufsetzens auf die Scharnierachse nicht bei verdeckt liegenden Türbändern eingesetzt werden.

### Kurzbeschreibung der Erfindung

Die Erfindung zielt nun darauf ab, dieses Problem zu beseitigen und ein Band mit einer Montagehilfe zu schaffen, welche auch das Einhängen von Tür- bzw. Fensterflügeln bei verdeckt liegenden Türbändern deutlich vereinfacht und die entsprechenden Bandlappen in vordefinierten Positionen fixiert. Dabei soll die Montagehilfe bei einer Vielzahl unterschiedlicher Türbänder einsetzbar sein. Die Herstellung soll kostengünstig erfolgen und die Anwendung unkompliziert sein.

Diese Aufgabe wird durch die vorliegende Erfindung dadurch gelöst, dass die Montagehilfe eine im Wesentlichen U-förmige monolithische Klammer umfasst, wobei die beiden Schenkel als Klemmabschnitte ausgebildet sind, die in den Zwischenraum zwischen Bandlappen und den jeweiligen Lagerelementen einschiebbar sind, um den Bandlappen in seiner Stellung zu den Lagerelementen zu fixieren, und wobei der die beiden Schenkel verbindende Abschnitt einen Griffabschnitt aufweist. Die Krümmungen der Bandlappen sowie deren Dicke können zwischen den unterschiedlichen Türbändern je nach Größen und Gewicht des Tür- bzw. Fensterflügels sowie des angestrebten Öffnungswinkels stark variieren. Die Höhe der einzelnen Bandlappen sowie der Spalt zwischen Bandlappen und Lagerelementen sind jedoch über viele Modelle hinweg konstant, weshalb die erfindungsgemäße Vorrichtung universell einsetzbar ist. Durch das Einsetzen der Montagehilfe können sämtliche Türbänder eines Tür- bzw. Fensterflügels in gleicher Stellung fixiert werden, welche dann auch während des gesamten Einhängvorgangs gleich bleibt.

Gemäß einer vorteilhaften Ausgestaltung der Erfindung ist es vorgesehen, dass die beiden Schenkel der Montagehilfe zum leichteren Einführen in den Zwischenraum zwischen Bandlappen und den jeweiligen Lagerelementen an ihren freien Enden keilförmig verjüngt sind. Da die Spaltweite zwischen Lagerelementen und Bandlappen unterschiedliche Toleranzen aufweisen kann, ist es vorteilhaft, die freien Enden der Schenkel der Montagehilfe keilförmig verjüngt auszubilden. Dadurch ist das Einführen in jedem Fall vereinfacht und die Montagehilfe kann sicher verkeilt werden.

Dabei ist es ein zusätzliches vorteilhaftes Merkmal, dass die Klemmabschnitte der Montagehilfe an ihren voneinander abgewandten Seitenflächen quer zur Längserstreckung der Schenkel verlaufende Rippen bzw. Nuten aufweisen, welche die Klemmwirkung erhöhen. Durch die Oberflächenvergrößerung kann die Reibung am Klemmabschnitt wirksam erhöht werden.

Es ist ferner ein bevorzugtes Merkmal, dass als Montagehilfe zusätzlich zur U-förmigen Klammer ein Winkelstab mit einem mittleren Abschnitt sowie abgewinkelten Randabschnitten vorgesehen ist, wobei die Randabschnitte innerhalb der gleichen Ebene zu jeweils unterschiedlichen Seiten und in voneinander unterschiedlichen Winkeln vom mittleren Abschnitt abgewinkelt sind. Ein abgewinkelter Randabschnitt des Winkelstabs kann vor dem Einsetzen der U-förmigen Klammer am Türrahmen angehalten werden, wodurch der Bandlappen besonders einfach zum mittleren Abschnitt des Winkelstabs eingestellt werden kann. Ein abgewinkelter Randabschnitt kann dabei beispielsweise in einem Winkel von 90° angeordnet sein und der andere Randabschnitt in einem Winkel von 45°. Dadurch können sämtliche Bandlappen des Flügels sehr präzise auf den gleichen Winkel eingestellt und anschließend durch Einsetzen der U-förmigen Klammer fixiert werden.

Schließlich ist es ein zusätzliches bevorzugtes Merkmal, dass die freien Enden des Winkelstabs als Werkzeugspitze, beispielsweise als Schraubendreher, Werkzeugbit, Klemme oder dergleichen, ausgebildet sind. Der Winkelstab kann zusätzliche Funktionen aufweisen. So kann beispielsweise ein Ende ausgeformt sein, um in eine entsprechende Ausnehmung im Flügelteil einzugreifen, um beispielsweise ein Sperrelement für den Bandlappen zu lösen bzw. in Sperrposition zu bringen. Am anderen Ende des Winkelstabs kann ferner ein entsprechender Endabschnitt ausgeformt sein, welcher in Ausnehmungen eines einsetzbaren Sicherungselements eingreift, wodurch dieses Sicherungselement nach dem Einhängen des Tür- bzw. Fensterflügels an seine vorgesehene Position manövriert werden kann.

Die Erfindung wird nun im Detail anhand des folgenden Ausführungsbeispiels sowie der beiliegenden Zeichnungen beschrieben. Dabei zeigt
Fig. 1 ein Rahmenteil eines verdeckt liegenden Türbandes,
Fig. 2 das Rahmenteil mit eingesetzter U-förmiger Klammer der Montagehilfe,
Fig. 3 einen schematischen Detailausschnitt eines Türprofils mit angeordneter U-förmiger Klammer,
Fig. 4 eine perspektivische Ansicht einer möglichen Ausführungsform der U-förmigen Klammer,
Fig. 5 eine perspektivische Ansicht einer möglichen Ausführungsform eines Winkelstabs und
Fig. 6 eine schematische Schnittansicht durch einen Türrahmen mit daran angeordnetem Winkelstab.

Der in Fig. 1 dargestellte Rahmenteil eines verdeckt liegenden Türbandes weist zwei Lagerelemente 1 auf, zwischen welchen ein Bandlappen 3 gelenkig gehalten ist.

Um nun den Bandlappen 3 in seiner relativen Stellung zu den Lagerelementen 1 zu fixieren wird die U-förmige Klammer 5 der erfindungsgemäßen Montagehilfe entsprechend der Fig. 2 eingesetzt. Dazu wird die U-förmige Klammer 5 am Griffabschnitt 9 am verbindenden Abschnitt 8 genommen und die beiden Schenkel 6 in die jeweiligen Spalten zwischen den Lagerelementen 1 und dem Bandlappen 3 eingeführt.

In Fig. 3 ist das verdeckt liegende Band mit angeordneter U-förmiger Klammer 5 an einem Türrahmen 2 montiert dargestellt. Der Bandlappen 3 liegt im montierten Zustand dabei in einer entsprechenden Ausnehmung in einem Flügelteil (nicht gezeigt), welches am Türblatt bzw. Türprofil 4 montiert ist.

Fig. 4 zeigt die U-förmige Klammer 5 im Detail. Sie umfasst zwei Schenkel 6, welche mittels eines verbindenden Abschnitts 8 miteinander verbunden sind. Am verbindenden Abschnitt 8 ist ein Griffabschnitt 9 angeformt. An den beiden Schenkeln 6 befinden sich jeweils Klemmabschnitte 7. Die freien Enden der Schenkel 6 weisen keilförmige Verjüngungen 10 zum leichteren Einführen auf. Die Klemmabschnitte 7 weisen ferner an ihren voneinander abgewandten Seitenflächen Rippen 11 bzw. entsprechende Nuten auf, welche die Klemmwirkung im eingesetzten Zustand erhöhen.

In Fig. 5 ist ein Winkelstab 12 in einer möglichen Ausführungsform dargestellt. Der Stab weist einen mittleren Abschnitt 13 auf, an welchem zu beiden Enden hin Randabschnitte 14,15 abgewinkelt angeordnet sind. Der erste Randabschnitt 14 ist dabei in einem 90° Winkel vom mittleren Abschnitt 13 abgewinkelt. Der zweite Randabschnitt 15 ist in einem Winkel von 45° abgewinkelt.

Die freien Enden 16,17 der Randabschnitte 14,15 sind im gezeigten Beispiel als Werkzeugspitzen ausgeformt. Das erste freie Ende 16 vom ersten Randabschnitt weist dabei eine Geometrie eines Werkzeugbits auf, welche zum Lösen bzw. Anziehen eines Sperrelements am Flügelteil dient. Zum endgültigen Fixieren des Tür- bzw. Fensterflügels bedarf es folglich keines zusätzlichen Werkzeugs. Das zweite freie Ende 17 des zweiten Randabschnitts 15 ist ausgeformt um in eine entsprechende Ausnehmung eines Sicherungselements einzugreifen, welches dann mittels Klemmwirkung am freien Ende 15 gehalten ist. Mittels des Winkelstabs 12 kann dann dieses Sicherungselement einfach in die vorgesehene Position im Flügelteil eingesetzt werden.

Zum Justieren der Bandlappen einer Tür bzw. eines Fensters kann der jeweilig gewünschte Randabschnitt am Türrahmen entsprechend angehalten werden, um den Bandlappen 3 im korrekten Winkel zum mittleren Abschnitt 13 des Winkelstabs 12 auszurichten. In Fig. 6 ist dargestellt, wie der Winkelstab 12 mit dem zweiten Randabschnitt 15 am Türrahmen 2 angehalten wird und der Bandlappen 3 entsprechend parallel zum mittleren Abschnitt 13 in einem 45° Winkel ausgerichtet ist. Anschließend wird der Bandlappen 3 durch das Einsetzen der U-förmigen Klammer 5 in dieser Lage fixiert.

## Patentansprüche

1. Anordnung, aufweisend ein Band zur verdeckt liegenden Montage für eine Tür bzw. ein Fenster, wobei das Band einen über zwei Lagerelemente (1) gelenkig mit dem Türrahmen (2) verbundenen Bandlappen (3) aufweist, welcher in eine entsprechende Aufnahme in einem Flügelteil am Türblatt bzw. Türprofil (4) aufnehmbar ist, **dadurch gekennzeichnet, dass** die Anordnung zusätzlich eine separate Montagehilfe aufweist, welche eine im Wesentlichen U-förmige monolithische Klammer (5) mit zwei Schenkeln (6) umfasst, wobei die beiden Schenkel (6) als Klemmabschnitte (7) ausgebildet sind, die in den Zwischenraum zwischen Bandlappen (3) und den jeweiligen Lagerelementen (1) einschiebbar sind, um den Bandlappen (3) in seiner Stellung zu den Lagerelementen (1) zu fixieren, und wobei ein die beiden Schenkel (6) verbindender Abschnitt (8) einen Griffabschnitt (9) aufweist.

2. Anordnung nach Anspruch 1, **dadurch gekennzeichnet, dass** die beiden Schenkel (6) der Montagehilfe zum leichteren Einführen in den Zwischenraum zwischen Bandlappen (3) und den jeweiligen Lagerelementen (1) an ihren freien Enden keilförmig verjüngt sind.

3. Anordnung nach Anspruch 1 oder 2, **dadurch gekennzeichnet, dass** die Klemmabschnitte (7) der Montagehilfe an ihren voneinander abgewandten Seitenflächen quer zur Längserstreckung der Schenkel (6) verlaufende Rippen (11) bzw. Nuten aufweisen, welche die Klemmwirkung erhöhen.

4. Anordnung nach einem der Ansprüche 1 bis 3, **dadurch gekennzeichnet, dass** als Montagehilfe zusätzlich zur U-förmigen Klammer (5) ein Winkelstab (12) mit einem mittleren Abschnitt (13) sowie abgewinkelten Randabschnitten (14,15) vorgesehen ist, wobei die Randabschnitte (14,15) innerhalb der gleichen Ebene zu jeweils unterschiedlichen Seiten und in voneinander unterschiedlichen Winkeln vom mittleren Abschnitt (13) abgewinkelt sind.

5. Anordnung nach Anspruch 4, **dadurch gekennzeichnet, dass** die freien Enden (16,17) des Winkelstabs (12) als Werkzeugspitze, beispielsweise als Schraubendreher, Werkzeugbit, Klemme oder dergleichen, ausgebildet sind.

## Claims

1. An assembly including a hinge for a hidden installation for a door and a window, respectively, wherein the hinge includes a hinge loop (3) which is connected to the door frame (2) in an articulated manner via two bearing elements (1) wherein the hinge loop can be received in a corresponding receptacle in a wing part on the door panel and door profile (4), respectively, **characterised in that** the assembly additionally includes a separate installation aid which comprises a substantially U-shaped monolithic clip (5) with two legs (6), wherein the two legs (6) are formed as clamping sections (7), which can be inserted into the space between the hinge loop (3) and the respective bearing elements (1) in order to fix the hinge loop (3) in its position relative to the bearing elements (1), and wherein a section (8) connecting the two legs (6) includes a grip section (9).

2. The assembly according to claim 1, **characterised in that** the two legs (6) of the installation aid are tapered in a wedge shape at their free ends for easier insertion into the space between the hinge loop (3) and the respective bearing elements (1).

3. The assembly according to claim 1 or 2, **characterised in that** the clamping sections (7) of the installation aid include ribs (11) and grooves, respectively, on their side faces facing away from each other and running transversely to the longitudinal extension of the legs (6), wherein the ribs and grooves, respectively, increase the clamping effect.

4. The assembly according to any of claims 1 to 3, **characterised in that,** in addition to the U-shaped clip (5), an angle bar (12) having a central section (13) as well as angled edge sections (14, 15) is provided as an installation aid, wherein the edge sections (14, 15) are angled from the central section (13) within the same plane to different sides and at different angles from one another.

5. The assembly according to claim 4, **characterised in that** the free ends (16, 17) of the angle bar (12) are formed as a tool tip, e.g., as a screwdriver, tool bit, clamp or the like.

## Revendications

1. Système comportant une penture destinée au montage non-apparent d'une porte ou d'une fenêtre, ladite penture comportant une bande de penture (3) qui est articulée sur le dormant de porte (2) au moyen de deux éléments de palier (1) et qui peut être reçue au sein d'une réception correspondante dans une partie vantail équipant un battant de porte ou un profil de porte (4), **caractérisé en ce que** ledit système comporte en outre une aide au montage qui en est séparée et qui comprend sensiblement une agrafe (5) monolithique en forme de U présentant deux branches (6), les deux branches (6) étant réalisées sous forme de parties de serrage (7) pouvant être introduites dans l'interstice entre la bande de penture (3) et les éléments de palier (1) correspondantes pour fixer la bande de penture (3) dans sa position relative aux éléments de palier (1), et une partie (8) qui relie les deux branches (6) entre elles comportant une partie de poignée (9).

2. Système selon la revendication 1, **caractérisé en ce que** les deux branches (6) de ladite aide au montage s'amenuisent de manière cunéiforme à leurs extrémités libres pour ainsi faciliter l'introduction dans l'interstice entre la bande de penture (3) et les éléments de palier (1) correspondants.

3. Système selon les revendications 1 ou 2, **caractérisé en ce que** les parties de serrage (7) de ladite aide au montage présentent, sur leurs faces latérales opposées, des nervures (11) ou des rainures s'étendant dans une direction transversale à l'étendue longitudinale des branches (6), pour ainsi renforcer l'action de serrage.

4. Système selon l'une des revendications 1 à 3, **caractérisé en ce qu'**il comporte, en tant qu'aide au montage supplémentaire à l'agrafe (5) en forme à U, une tige angulaire (12) ayant une partie centrale (13) ainsi que des parties marginales (14, 15) formant des angles, les parties marginales (14, 15) s'écartant de manière angulaire de la partie centrale (13) dans un même plan mais sur des côtés différents et selon des angles différents.

5. Système selon la revendication 4, **caractérisé en ce que** les extrémités libres (16, 17) de la tige angulaire (12) sont réalisées sous forme de pointe d'outil, par exemple sous forme d'un tournevis, d'un embout pour outils, d'un organe de serrage ou d'autres éléments apparentés.
